# FASCICULE DE BREVET EUROPEEN

(11) **EP 0 964 119 B1**
(45) Date de publication et mention de la délivrance du brevet: **13.08.2003**
(21) Numéro de dépôt: 99401117.9
(22) Date de dépôt: 06.05.1999
(51) Int. Cl.: E05B 17/22

(54) **Système de commande de l'état de condamnation/décondamnation d'une serrure de porte, notamment de véhicule automobile**
Steuerungssystem für den Zustand der Ver-und Entriegelung eines Türschlosses, insbesondere für Kraftfahrzeug
Control system for the locking/unlocking state of a door lock, in particular for motor vehicle

(30) Priorité: 08.06.1998 FR 9807183
(43) Date de publication de la demande: 15.12.1999
(73) Titulaire: AUTOMOBILES PEUGEOT, 75116 Paris (FR); AUTOMOBILES CITROEN, 92200 Neuilly-sur-Seine (FR)
(72) Inventeur: Pahler, Francis, 94120 Fontenay sous Bois (FR); Passignani, Hubert, 78600 Maison Laffitte (FR)
(74) Mandataire: Habasque, Etienne Joel Jean-François

(56) Documents cités:
- DE-A- 3 941 086
- DE-A- 19 736 445
- US-A- 3 785 187

## Description

La présente invention concerne un système de commande de l'état de condamnation/décondamnation d'une serrure de porte notamment de véhicule automobile.

On connaît déjà dans l'état de la technique, des systèmes de commande de ce type qui comportent un contact de détection de l'état d'ouverture/fermeture de la porte et deux contacts de condamnation/décondamnation de la serrure, qui sont associés à un levier de verrou de celle-ci.

De plus, ces serrures comportent par exemple au moins un contact de supercondamnation et des conducteurs d'alimentation d'un organe de motorisation de celles-ci.

On conçoit alors que le nombre de conducteurs utilisés est relativement important, ce qui nécessite l'utilisation de connecteurs comportant un nombre de voies correspondant, et se traduit par des coûts de fabrication d'un tel système relativement élevés et une fiabilité réduite.

Le but de l'invention est donc de résoudre ces problèmes en réduisant le nombre de voies utilisées.

A cet effet, l'invention a pour objet un système de commande de l'état de condamnation/décondamnation d'une serrure de porte, notamment de véhicule automobile, caractérisé en ce qu'il comporte au moins un contact à ouverture de détection de l'état d'ouverture/fermeture de la porte et un premier et un second contacts à fermeture de condamnation/décondamnation de la serrure, associés à un levier de verrou de la serrure, en ce que le levier de verrou de la serrure comporte trois portions de came dont l'une est associée au premier contact et les deux autres sont associées au second contact et sont disposées de part et d'autre de celui-ci, pour permettre l'actionnement de ce second contact seul lorsque le levier de verrou est déplacé dans un premier sens et des deux contacts lorsque le levier de verrou est déplacé dans l'autre sens et en ce que le premier contact est connecté en parallèle sur le contact à ouverture de détection de l'état d'ouverture/fermeture de la porte.

L'invention sera mieux comprise à l'aide de la description qui va suivre, donnée uniquement à titre d'exemple et faite en se référant aux dessins annexés, sur lesquels :
- la Fig. représente un schéma synoptique illustrant la structure d'une portion d'un système de commande selon l'invention; et
- la Fig.2 représente un tableau illustrant le fonctionnement de cette structure.

On reconnaît en effet sur la figure 1, un système de commande de l'état de condamnation/décondamnation d'une serrure de porte, notamment de véhicule automobile.

De façon classique, un tel système comporte un contact à ouverture, désigné par la référence générale 1, permettant de détecter l'état d'ouverture/fermeture de la porte correspondante et deux contacts à fermeture de condamnation/décondamnation de la serrure désignés par les références générales 2 et 3 sur cette figure.

Ces deux contacts 2 et 3 sont associés à un levier de verrou désigné par la référence générale 4 sur cette figure, de la serrure, ce levier comportant trois portions de came, désignées par les références générales 5,6 et 7 respectivement sur cette figure, dont l'une 5 est associée à l'un des contacts, c'est-à-dire au premier contact 2 et dont les deux autres portions de came, c'est-à-dire les portions 6 et 7, sont associées à l'autre contact, c'est-à-dire au second contact 3.

Ces deux autres portions de came 6 et 7 sont en fait disposées de part et d'autre de ce second contact 3.

On conçoit alors que selon le sens de déplacement de ce levier de verrou 4, une telle structure permet d'actionner le contact 3 seul lorsque le levier de verrou 4 pivote par exemple dans un sens horaire de condamnation C, tandis que si le levier de verrou pivote dans le sens anti-horaire de décondamnation D, les deux contacts 2 et 3 sont actionnés par les portions de came correspondantes 5 et 6 de ce levier.

De plus, dans le système selon l'invention, le premier contact, c'est-à-dire le contact 2 est connecté en parallèle sur le contact à fermeture de détection de l'état d'ouverture/fermeture de la porte, désigné par la référence générale 1.

La logique de fonctionnement d'une telle structure est illustrée sur le tableau de la figure 2, dans laquelle un 0 représente un circuit ouvert et un 1 représente un circuit fermé, la voie 1 correspondant à la sortie des contacts 1 et 2 en parallèle et la voie 2 correspondant à la sortie du contact 3.

On conçoit alors qu'une telle structure permet de réduire le nombre de voies utilisées et donc le nombre de conducteurs et de connecteurs correspondants, ce qui permet d'une part, de réduire le coût de fabrication d'un tel système et d'autre part, d'en augmenter la fiabilité.

Il va de soi bien entendu que d'autres modes de réalisation de ce système peuvent être envisagés.

## Revendications

1. Système de commande de l'état de condamnation/décondamnation d'une serrure de porte, notamment de véhicule automobile, **caractérisé en ce qu'**il comporte au moins un contact à ouverture (1) de détection de l'état d'ouverture/fermeture de la porte et un premier et second contacts à fermeture (2,3) de condamnation/décondamnation, associés à un levier de verrou (4) de la serrure, **en ce que** le levier de verrou comporte trois portions de came (5,6,7), dont l'une (5) est associée au premier contact (2) et les deux autres (6,7) sont associées au second contact (3), et sont disposées de part et d'autre de celui-ci, pour permettre l'actionnement de ce second contact seul lorsque le levier de verrou (4) est déplacé dans un premier sens et des deux contacts lorsque le levier de verrou est déplacé dans l'autre sens et **en ce que** le premier contact (2) est connecté en parallèle sur le contact à ouverture (1) de détection de l'état d'ouverture/fermeture de la porte.

## Patentansprüche

1. System zum Steuern des zugesperrten/aufgesperrten Zustands eines Türschlosses, insbesondere für Kraftfahrzeuge, **dadurch gekennzeichnet, daß** es wenigstens einen Öffnungskontakt (1) zur Erfassung des geöffneten/geschlossenen Zustands der Tür und einen ersten sowie einen zweiten Kontakt (2, 3) für zugesperrtes/aufgesperrtes Schließen, denen ein Verriegelungshebel (4) des Schlosses zugeordnet ist, umfaßt, daß der Verriegelungshebel drei Nockenabschnitte (5, 6, 7) aufweist, wovon einer (5) dem ersten Kontakt (2) zugeordnet ist und die zwei anderen (6, 7) dem zweiten Kontakt (3) zugeordnet und beiderseits hiervon angeordnet sind, um die Betätigung dieses zweiten Kontakts nur dann zuzulassen, wenn der Verriegelungshebel (4) in einer ersten Richtung verlagert wird, und um die Betätigung der zwei Kontakte zuzulassen, wenn der Verriegelungshebel in der anderen Richtung verlagert wird, und daß der erste Kontakt (2) zu dem Öffhungskontakt (1) zur Erfassung des geöffneten/geschlossenen Zustands der Tür parallelgeschaltet ist.

## Claims

1. Control system for the locking/unlocking state of a door lock, in particular for an automotive vehicle, **characterised in that** it comprises at least one opening contact (1) for detection of the opened/closed state of the door and a first and second closing contact (2, 3) for locking/unlocking associated with a locking lever (4) of the lock, **in that** the locking lever comprises three cam portions (5, 6, 7), one (5) of which is associated with the first contact (2) and the other two (6, 7) of which are associated with the second contact (3) and are disposed on both sides of the latter, in order to permit the operation of this second contact only when the locking lever (4) is displaced in a first direction and the operation of the two contacts when the locking lever is displaced in the other direction and **in that** the first contact (2) is connected in parallel on the opening contact (1) for detection of the opened/closed state of the door.
